# EUROPÄISCHE PATENTSCHRIFT

(11) **EP 1 262 585 B1**
(45) Veröffentlichungstag und Bekanntmachung des Hinweises auf die Patenterteilung: **21.07.2010**
(21) Anmeldenummer: 01113363.4
(22) Anmeldetag: 01.06.2001
(51) Int. Cl.: D04B 1/22

(54) **Verfahren zum Verschleifen von Maschen**
Method of retaining loops
Procédé pour retenir des boucles

(43) Veröffentlichungstag der Anmeldung: 04.12.2002
(73) Patentinhaber: H. Stoll GmbH & Co., 72760 Reutlingen (DE)
(72) Erfinder: Haltenhof, Hans-Günther, 72793 Pfullingen (DE)
(74) Vertreter: Möbus, Daniela

(56) Entgegenhaltungen:
- EP-A- 0 959 162
- EP-A- 1 033 428
- DE-A- 4 006 877

## Beschreibung

Bei der Herstellung von Gestrickstücken auf Flachstrickmaschinen muss am Ende des Gestrickstücks häufig ein laufmaschensicherer Abschluss gebildet werden. Außerdem sind bei der Herstellung eines Gestrickstücks fast immer auch Minderungen der Gestrickbreite nötig. Bei Gestricken, bei denen das eine Gestrickteil auf dem vorderen Nadelbett und das andere Gestrickteil auf dem hinteren Nadelbett hergestellt werden, ist außerdem gelegentlich eine Verbindung der beiden Gestrickteile im Bereich der Strickfläche erwünscht. Bei all den genannten Stricktechniken ist eine Verbindung von Maschen nötig, wofür bisher in der Regel auf eine Nadel, die bereits eine Masche trägt, mittels einer Umhängetechnik eine weitere Masche dazugehängt wird. Die beiden Maschen werden anschließend gemeinsam abgestrickt und erhalten dadurch ihre Verbindung. Durch das Zusammenbinden der beiden Maschen mit einem Strickfaden entsteht jedoch eine relativ dicke und unelastische Verbindungsstelle. Diese ist sowohl beim Abketteln als auch bei der Minderung der Gestrickbreite oder auch beim Verbinden zweier Gestrickteile unerwünscht.

In der DE 43 23 670 A1 wird ein Verfahren und eine Vorrichtung beschrieben, mit der ein laufmaschensicherer Gestrickabschluss durch eine reine Verschleifung der Maschen der Abschlussstrickreiche ohne Strickfaden erfolgt. Die Strickmaschine weist dazu eine Vorrichtung auf, die an einer Stirnseite des Schlittens angeflanscht ist. Über dem hinteren Nadelbett befindet sich eine Kettelnadel mit einer zugehörigen Bewegungseinrichtung und über dem vorderen Nadelbett eine Stricknadelbewegungsvorrichtung. Jede Masche der Abschlusstrickreihe wird auf die Kettelnadel umgehängt und mit der ihr in der Maschenreihe nachfolgenden Masche auf der Kettelnadel verschleift. Dieses Verfahren und diese Vorrichtung sind jedoch relativ unflexibel, da sie sich nur zum Abketteln eines Gestrickstücks einsetzen lassen.

Aus der EP 1 033 428 A2 ist ein Verfahren zum Verschleifen von Maschen eines Gestrickstücks bekannt, welches spezielle Schiebernadeln verwendet, welche zwei Schieberzungen aufweisen, welche in Längsrichtung der Nadeln verschiebbar sind. Dieses Verfahren umfasst die Abfolge der Schritte
- Umhängen der zu verschleifenden Masche vom ersten Nadelbett auf die gegenüberliegende Nadel des zweiten Nadelbetts,
- von dort Übernahme dieser Masche auf ein dieser Nadel zugeordnetes Maschentransferelement,
- mit der jetzt frei gewordenen Nadel des zweiten Nadelbetts Übernahme der die zu verschleifende Masche aufnehmenden Masche von einer Nadel oder einem Maschentransferelement des ersten Nadelbetts und Durchziehen dieser Masche durch die Schenkel der zu verschleifenden Masche auf dem Maschentransferelement,
- Abwerfen der auf dem Maschentransferelement befindlichen Masche.

Der vorliegenden Erfindung liegt die Aufgabe zugrunde, ein flexibles Verfahren zum Verschleifen von Maschen vorzuschlagen, mit dem auch eine Minderung eines Gestrickstücks oder eine Verbindung zweier Gestrickteile möglich ist, ohne dass unelastische Bereiche im Gestrickstück entstehen.

Die Aufgabe wird mit einem Verfahren zum Verschleifen von Maschen eines Gestrickstücks, insbesondere zum Mindern der Gestrickbreite, zum Abketteln oder zur Verbindung von Gestrickteilen, auf einer Flachstrickmaschine mit mindestens zwei Nadelbetten und den Nadeln oberhalb der Nadelbetten angeordneten zugeordneten Maschentransferelementen, die in Maschentransfereinrichtungen längs verschieblich gelagert sind, gelöst, beinhaltend die Abfolge der Schritte:
- beim Verschleiten optional direktes Umhängen der zu verschleifenden Masche vom ersten Nadelbett auf die gegenüberliegende Nadel des zweiten Nadelbetts;
- von dort Übernahme dieser oder einer zuverbindenden Masche auf ein dieser Nadel zugeordnetes oberhalb des Nadelbetts angeordnetes Maschentransferelement,
- mit der jetzt frei gewordenen Nadel des zweiten Nadelbetts Übernahme der die zu verschleifende Masche aufnehmenden Masche von einer Nadel oder einem Maschentransferelement des ersten Nadelbetts und Durchziehen dieser Masche durch die Schenkel der zu verschleifenden Masche auf dem Maschentransferelement,
- Abwerfen der auf dem Maschentransferelement befindlichen Masche.

Das erfindungsgemäße Verfahren ist sowohl bei Strickmaschinen mit Zungennadeln als auch bei Strickmaschinen mit Schiebernadeln einsetzbar. Das Verschleifen der Maschen kann an jeder beliebigen Stelle der Nadelbetten vorgenommen werden. Es kann mit diesem Verfahren ein Abketteln sowohl am Ende des Gestrickstücks als auch am Ende nur einzelner Gestricksektionen erfolgen. Auch eine Minderung der Gestrickbreite ist an jeder beliebigen Stelle des Gestrickstücks möglich. Bei der Verbindung zweier Gestrickteile, die auf unterschiedlichen Nadelbetten gebildet werden, ist mit dem erfindungsgemäßen Verfahren ebenfalls keinerlei Einschränkung hinsichtlich der Lage der Verbindungsstellen gegeben. Die zu verschleifende Masche wird auf einem Maschentransferelement gehalten, bevor die die zu verschleifende Masche aufnehmende Masche durch sie hindurchgezogen wird. Die aufnehmende Masche, die anschließend weiter verstrickt wird, kann entweder von einer Nadel des gegenüberliegenden Nadelbetts oder aber auch von einem Maschentransferelement übernommen werden.

Zum Durchschleifen der aufnehmenden Masche kann die frei gewordene Nadel des zweiten Nadelbetts durch die Schenkel der auf dem Maschentransferelement befindlichen zu verschleifenden Masche hindurchgeführt werden, mit ihrem Nadelhaken die aufnehmende Masche von der Nadel oder dem Maschentransferelement des ersten Nadelbetts übernehmen und durch die Schenkel der zu verschleifenden Masche hindurchziehen. Dabei ist es zweckmäßig, vor der Übernahme der die zu verschleifenden Masche aufnehmenden Masche sowohl das Maschentransferelement mit der zu verschleifenden Masche als auch die frei gewordene Nadel des zweiten Nadelbetts und die Nadel oder das Maschentransferelement mit der aufnehmenden Masche durch Versatzbewegungen der Nadelbetten und/oder der Maschentransferelemente in eine gemeinsame vertikale Ebene zu bringen. Dadurch ist sichergestellt, dass die frei gewordene Nadel die aufnehmende Masche sicher übernehmen und durch die Schenkel der zu verschleifenden Masche hindurchziehen kann.

Mit dem erfindungsgemäßen Verfahren können sowohl benachbarte Maschen eines auf einem Nadelbett hängenden Gestrickstücks miteinander verschleift werden als auch gegenüberliegende Maschen zweier auf unterschiedlichen Nadelbetten hängenden Gestrickstücke.

Nachfolgend werden zwei Ausgestaltungen eines erfindungsgemäßen Verfahrens sowie Anwendungsmöglichkeiten der Verfahren anhand der Zeichnung näher beschrieben.

Es zeigen:
- Fig. 1a - 1h: einen schematisierten Querschnitt durch eine Strickmaschine mit zwei Nadelbetten und Maschentransferelementen während verschiedener Stadien eines ersten erfindungsgemäßen Verfahrens;
- Fig. 2a - 2i: eine der Fig. 1 entsprechende Darstellung eines zweiten erfindungagemäßen Verfahrens;
- Fig. 3a - 3d: einen schematischen Gestrickausschnitt während der Bildung eines laufmaschensicheren oberen Abschlusses;
- Fig. 4a - 4g: eine Darstellung des Strickverlaufs zur Bildung des oberen Abschlusses eines Gestrickstücks gemäß Fig. 3b unter Anwendung des Verfahrens nach Fig. 1;
- Fig. 5: einen schematischen Gestrickausschnitt, bei dem die Gestrickbreite durch Verschleifen von Maschen gemindert worden ist;
- Fig. 6a - 6g: eine Darstellung des Strickverlaufs zur Minderung eines Gestrickstücks gemäß Fig. 5 unter Anwendung des Verfahrens gemäß Fig. 1;
- Fig. 7a, 7b: eine schematische Ansicht zweier Gestrickstücke, die auf unterschiedlichen Nadelbetten einer Strickmaschine gebildet werden, vor und nach der Verbindung durch Verschleifen von Maschen nach einem erfindungsgemäßen Verfahren;
- Fig. 8a - 8f: eine Darstellung des Strickverlaufs zur Verbindung zweier Gestrickstücke gemäß Fig. 7 unter Anwendung des Verfahrens nach Fig. 1.

Fig. 1a zeigt einen Querschnitt durch eine Strickmaschine mit zwei Nadelbetten 1 und 2, die symmetrisch zu ihrer Mittelebene 100 in Längsrichtung relativ zueinander verschiebbar gelagert sind. In den beiden Nadelbetten 1 und 2 sind Nadeln 3 und 4 längs verschieblich gelagert. Tn Fig. 1a sind die Nadeln 3 und 4 dabei in ihrer Grundposition gezeigt. Oberhalb der Nadelbetten 1 und 2 sind den Nadeln 3 und 4 zugeordnete Maschentransferelemente 5 und 6 angeordnet. In den Nadelhaken 31 der Nadeln 3 hängt ein Gestrickstück 7. Der Pfeil 71 gibt die Abzugsrichtung des Gestrickstücks 7 an. Die obersten, in den Nadelhaken 31 hängenden Maschen sind mit 10 bzw. 10A gekennzeichnet. Die Maschentransferelemente 5 und 6 sind in hier nicht näher ausgeführten Maschentransfereinrichtungen 150 und 250 ebenfalls längs verschieblich gelagert. Die Spitze der Maschentransferelemente ist mit 51 und 61 gekennzeichnet. Die Elemente 32 und 42 sind Umhängefedern der Nadeln 3 und 4.

Die Masche 10A des Gestrickstücks 7 soll mit ihrer benachbarten Masche 10B (Fig. 1b) nach einem erfindungsgemäßen Verfahren verschleift werden. Dazu wird zunächst die Masche 10A von der Nadel 3 auf die gegenüberliegende Nadel 4 des zweiten Nadelbetts 2 übergeben (Fig. 1b). Die Masche 10A ist die zu verschleifende Masche, die Masche 10B, die noch auf dem ersten Nadelbett hängt, ist die die zu verschleifende Masche 10A aufnehmende Masche. Die zu verschleifende Masche 10A wird anschließend, wie Fig. 1c zeigt, vom Nadelhaken 41 der Nadel 4 auf das Maschentransferelement 6 übernommen. Anschließend verfährt die Nadel 3 mit der aufnehmenden Masche 10B in ihre Übergabeposition, wie Fig. 1d zeigt. Außerdem wird durch eine Versatzbewegung des Nadelbetts 1 die Nadel 3 in eine gemeinsame vertikale Ebene mit der Nadel 4 und dem Maschentransferelement 6 gebracht (Fig. 1d). Dadurch kann nun die Nadel 4 durch Austreiben zwischen den Schenkeln der zu verschleifenden Masche 10A, die sich auf dem Maschentransferelement 6 befindet, und durch die Schenkel der aufnehmenden Masche 10B hindurchgeführt werden (Fig. 1e). Wird anschließend die Nadel 3 in ihre Grundposition zurückgezogen, so befindet sich die aufnehmende Masche 10B im Nadelhaken 41 der Nadel 4 und die zu verschleifende Masche 10A nach wie vor auf dem Maschentransferelement 6 (Fig. 1f) Wird die Nadel 4 noch weiter zurückgezogen, so gleitet die aufnehmende Masche 10B zwischen den Schenkeln der zu verschleifenden Masche 10A hindurch (Fig. 1g). Durch Zurückziehen des Maschentransferelements 6 wird anschließend die Masche 10A abgeworfen und hängt nun über den Schenkeln der aufnehmenden Masche 10B, die sich nach wie vor auf der Nadel 4 des zweiten Nadelbetts 2 befindet (Fig. 1h). Die Verschleifung der Maschen 10A und 10B ist damit vollzogen.

Fig. 2a - 2i zeigt ein zweites Beispiel eines erfindungsgemäßen Verfahrens. Die Verfahrensschritte der Fig. 2a - 2c entsprechen dabei vollständig den Verfahrensschritten der Fig. 1a - 1c. Anschließend wird jedoch im Gegensatz zum Verfahren nach Fig. 1 auch die aufnehmende Masche 10B von einem Maschentransferelement, hier dem der Nadel 3 zugeordneten Maschentransferelement 5 übernommen. Somit hängen nun sowohl die zu verschleifende Masche 10A als auch die aufnehmende Masche 10B auf Maschentransferelementen 5, 6. Nachdem die Maschentransferelemente 5 und 6 sowie die Nadel 4 in eine gemeinsame vertikale Ebene gebracht worden sind, wird das Maschentransferelement 5 durch Vortrieb in Übergabeposition gebracht (Fig. 2e). Anschließend wird die Nadel 4 ausgetrieben, wobei der Nadelhaken 41 zwischen den Schenkeln der Masche 10A und der Masche 10B hindurchgeführt wird (Fig. 2f). Danach wird das Maschentransferelement in seine Grundposition zurückgezogen, wodurch die Masche 10B in den Nadelhaken 41 der Nadel 4 gleitet (Fig. 2g). Durch Zurückziehen der Nadel 4 wird die Masche 10B dann zwischen den Schenkeln der Masche 10A hindurchgezogen (Fig. 2h) und anschließend durch Zurückziehen des Maschentransferelements 6 die zu verschleifende Masche 10A abgeworfen (Fig. 2i).

Fig. 3 zeigt nun ein erstes Anwendungsbeispiel der erfindungsgemäßen Verfahren. In einem Gestrickstück 7 wird in der obersten Maschenreihe ein laufmaschensicherer Abschluss gebildet. Dazu wird zunächst die äußerste rechte Masche 10A mit der benachbarten Masche 10B verschleift (Fig. 3a, 3b). Anschließend wird die Masche 10B als Masche 10A' mit ihrer benachbarten Masche 10A'' verschleift, bevor wiederum die Masche 10A'' mit der Masche 10B'' verschleift wird (Fig. 3c). Dieser Vorgang kann so lange fortgesetzt werden, bis alle Maschen der letzten Reihe miteinander verschleift und somit abgekettelt sind.

Fig. 3d illustriert, dass ein Verschleifen von Maschen 10A''' und 10B''' nicht unbedingt vom Rand des Gestrickstücks 7 ausgehend erfolgen muss. Ein solches Verschleifen kann auch mitten im Gestrickstück 7 stattfinden, sodass beispielsweise nur einzelne Sektionen des Gestrickstücks 7 am oberen Rand abgekettelt werden können.

Fig. 4 illustriert nun den Strickverlauf, mit dem das in Fig. 3b gezeigte Verschleifen unter Anwendung des Verfahrens gemäß Fig. 1 durchgeführt wird.

Fig. 4a zeigt die letzte Maschenreihe 10 vor der Verschleifung auf dem vorderen Nadelbett. Die Masche 10A, die verschleift werden soll, liegt auf der Nadel G. Die aufnehmende Masche 10B liegt auf der benachbarten Nadel F. Wie Fig. 4b zeigt, wird zunächst die Masche 10A von der Nadel G des vorderen Nadelbetts V auf die Nadel g des hinteren Nadelbetts H umgehängt, bevor sie gemäß Fig. 4c von einem Maschentransferelement übernommen wird. In Fig. 4d wird eine Versatzbewegung des hinteren Nadelbetts 4 um eine Nadelteilung nach links vorgenommen, sodass sich die Nadel g des hinteren Nadelbetts H und die Nadel F des vorderen Nadelbetts V gegenüberstehen. Bei der Rückzugsbewegung der Nadel g wird die von der Nadel F übernommene aufnehmende Masche 10B durch die Schenkel der sich auf dem Transferelement befindlichen zu verschleifenden Masche 10A gezogen (Fig. 4d). Gemäß Fig. 4e wird anschließend das Transferelement der Nadel g in seine Grundposition zurückgezogen, wobei die sich auf dem Transferelement befindliche, zu verschleifende Masche 10A auf die Schenkel der aufnehmenden Masche 10B, die in der Nadel g hängt, gleitet. Damit ist der eigentliche Verschleifungsvorgang abgeschlossen. Anschließend wird die Masche 10B auf die Nadel F des vorderen Nadelbetts V zurückgehängt und dann das hintere Nadelbett H wieder in seine Grundposition gebracht (Fig. 4f, 4g). Die in Fig. 4 gezeigten Verfahrensschritte können nun so lange wiederholt werden, bis alle gewünschten Maschen der letzten Maschenreihe 10 des Gestrickstücks miteinander verschleift sind.

Fig. 5 zeigt einen Ausschnitt aus einem Gestrickstück, bei dem die Gestrickbreite durch Verschleifen von Maschen gemindert worden ist. Mit R1 bis R4 sind vier aufeinanderfolgende Maschenreihen gekennzeichnet. Die Maschenstäbchen sind mit A bis G bezeichnet. Die erste Verschleifung von Maschen geschieht in der Reihe R2, in der die Masche 200 des Maschenstäbchens E mit der Masche 201 des Maschenstäbchens D verschleift wird. Dadurch wird die Nadel des Maschenstäbchens E frei. Dies ermöglicht das Umhängen der Randmaschen 203 und 204 auf die jeweils benachbarte Nadel 1 in Richtung Gestrickmitte. Insgesamt erfolgt dadurch eine Verminderung der Gestrickbreite um eine Masche. In Reihe R4 wird nochmals eine Verschleifung vorgenommen, und zwar der Masche 400 mit der Masche 401. Die Nadel, auf der die Masche 400 ursprünglich angeordnet war, wird dadurch frei. Es können nun wieder die Randmaschen 403 und 404 um eine Nadel in Richtung Gestrickmitte umgehängt werden, sodass das Gestrickstück nun insgesamt um zwei Maschen in der Breite verringert worden ist. Dieser Vorgang kann so lange wiederholt werden, bis das Gestrickstück die gewünschte Breite erhält.

Fig. 6 zeigt nun den Strickverlauf der Verminderung der Gestrickbreite um eine Masche, wie sie in Fig. 5 gezeigt ist, wobei wieder das in Fig. 1 gezeigte erfindungsgemäße Verfahren angewendet wird.

In Fig. 6a ist die Reihe R2 des Gestrickstücks aus Fig. 5 gezeigt. Die Masche 200 in der Nadel E des vorderen Nadelbetts V soll mit der Masche 201 in der Nadel D des vorderen Nadelbetts V verschleift werden. Mit 203 und 204 sind die Randmaschen bezeichnet. Zunächst werden die Randmaschen 203, 204 sowie die zu verschleifende Masche 200 gemäß Fig. 6b auf die gegenüberliegenden Nadeln e, f und g des hinteren Nadelbetts H umgehängt. Die zu verschleifende Masche 200 wird anschließend gemäß Fig. 6c auf das zur Nadel e gehörende Maschentransferelement übernommen. In Fig. 6d werden die beiden Nadelbetten V und H so versetzt, dass die Nadel D, die die zu verschleifende Masche 200 aufnehmende Masche 201 in den Haken der Nadel e übergeben kann. Bei der Rückzugsbewegung der Nadel e wird die übernommene Masche durch die Schenkel der sich auf dem Transferelement befindenden Masche 200 gezogen. In Fig. 6e wird das Transferelement, das zur Nadel e gehört, in seine Grundposition zurückgezogen, wodurch es zu einem Abwerfen der Masche 200 kommt. Diese zu verschleifende Masche 200 hängt dann in den Schenkeln der aufnehmenden Masche 201, die sich im Haken der Nadel e befindet. In Fig. 6f werden die sich auf den Nadeln e, f und g des hinteren Nadelbetts H befindlichen Maschen auf die Nadeln D, E und F des vorderen Nadelbetts umgehängt, bevor in Fig. 6g die Nadelbetten wieder in ihre Grundposition zurückversetzt werden. Mit den Nadeln A bis F der neuen Gestrickbreite wird eine neue Maschenreihe gebildet. Soll das Gestrickstück noch weiter in der Breite gemindert werden, so ist der Zyklus der Verfahrensschritte 6b bis 6g zu wiederholen.

Fig. 7a zeigt zwei Gestrickstücke 8 und 9, die auf unterschiedlichen Nadelbetten V und H gebildet worden sind. Die Gestrickstücke sind dabei um die Mittelachse M der beiden Nadelbetten H und V in eine Horizontalebene projiziert gezeigt. Die letzte Reihe des Gestrickstücks 8 hängt in den Nadeln NVA bis NVG des vorderen Nadelbetts V. Die letzte Strickreihe des Gestrickstücks 9 hängt in den Nadeln NHC bis NHE des hinteren Nadelbetts H. Die beiden Gestrickstücke 8 und 9 sollen miteinander verbunden werden und zwar durch Verschleifen der Maschen 10, 11 und 12 mit den Maschen 20, 21 und 22. Nach dem Verschleifen der Maschen 10 und 20, 11 und 21 sowie 12 und 22 ergibt sich das in Fig. 7b gezeigte Bild, wobei jetzt die Gestrickstücke in vertikaler Lage hintereinander liegend gezeigt sind. Die Verschleifung der Maschen 10, 11 und 12 mit den Maschen 20, 21 und 22 sorgt für eine Verbindung der beiden Gestrickstücke 8 und 9.

In Fig. 8 ist der Strickverlauf dargestellt, mit dem eine Verschleifung der Gestrickstücke 8 und 9 gemäß Fig. 7 im Bereich dreier Maschen erzielt werden kann, unter Anwendung des in Fig. 1 gezeigten erfindungsgemäßen Verfahrens.

Fig. 8a zeigt die letzten Gestrickreihen der Gestrickstücke 8 und 9, die in Nadeln des vorderen Nadelbetts V bzw. des hinteren Nadelbetts H hängen. Die zu verschleifenden Maschen des hinteren Gestrickstücks 9 werden gemäß Fig. 8b auf Maschentransferelemente umgehängt, die zu den Nadeln c, d und e des hinteren Nadelbetts H gehören. Anschließend werden die aufnehmenden Maschen des Gestrickstücks 8, die auf den Nadeln C, D und E hängen, in die Haken der Nadeln c, d und e des hinteren Nadelbetts H übergeben. Bei der Rückzugsbewegung der Nadeln c, d und e werden die übernommenen Maschen durch die Schenkel der sich auf den Transferelementen befindenden Maschen gezogen (Fig. 8c). Danach werden die Transferelemente der Nadeln c, d und e in ihre Grundposition zurückgezogen, wobei die sich auf ihnen befindlichen zu verschleifenden Maschen abgeworfen werden. Die Maschen hängen dann auf den Schenkeln der aufnehmenden Maschen, die in den Haken der Nadeln c, d und e hängen (Fig. 8d). Danach werden gemäß Fig. 8e die Maschen der Nadeln c, d und e des hinteren Nadelbetts H auf die Nadeln C, D und F des vorderen Nadelbetts V umgehängt. Wie Fig. 8f zeigt, sind jetzt die beiden Gestrickstücke 8 und 9 miteinander verbunden und hängen gemeinsam auf dem vorderen Nadelbett V.

## Patentansprüche

1. Verfahren zum Verschleifen von Maschen eines Gestrickstücks (7) oder zur Verbindung von Gestrickteilen (8, 9) auf einer Flachstrickmaschine mit mindestens zwei Nadelbetten (1, 2; V, H) und den Nadeln (3, 4; a∼g, A∼G, NVA∼NVG, NHC∼NHE) zugeordneten, oberhalb der Nadelbetten (1, 2; V, H) angeordneten Maschentransferelementen (5, 6) die in Maschentransfereinrichtungen (150, 250) längs verschieblich gelagert sind, beinhaltend die Abfolge der Schritte:
- direktes Umhängen der zu verschleifenden Masche (10A, 20, 21, 22; 200, 400) vom ersten Nadelbett (1, H) auf die gegenüberliegende Nadel (4) des zweiten Nadelbetts (2, V),
- von dort Übernahme dieser Masche (10A, 20, 21, 22; 200, 400) auf ein dieser Nadel (4, c, d, e; g) zugeordnetes, oberhalb des Nadelbetts angeordnetes Maschentransferelement (6),
- mit der jetzt frei gewordenen Nadel (4, c, d, e; g) des zweiten Nadelbetts (2, V) Übernahme der die zu verschleifende Masche (10A, 20, 21, 22; 200, 400) aufnehmenden Masche (10B, 10, 11, 12; 201, 401) von einer Nadel (3) oder einem Maschentransferelement (5) des ersten Nadelbetts (1, H) und Durchziehen dieser Masche (10B, 10, 11, 12; 201, 401) durch die Schenkel der zu verschleifenden Masche (10A, 20, 21, 22; 200, 400) auf dem Maschentransferelement (6),
- Abwerfen der auf dem Maschentransferelement (6) befindlichen Masche (10A, 20, 21, 22; 200, 400).

2. Verfahren nach Anspruch 1, **dadurch gekennzeichnet, dass** die frei gewordene Nadel (4) des zweiten Nadelbetts (2) durch die Schenkel der auf dem Maschentransferelement (6) befindlichen, zu verschleifenden Masche (10A) hindurchgeführt wird, mit ihrem Nadelhaken (41) die aufnehmende Masche (10B) von der Nadel (3) oder dem Maschentransferelement (5) des ersten Nadelbetts (1) übernimmt und durch die Schenkel der zu verschleifenden Masche (10A) hindurchzieht.

3. Verfahren nach Anspruch 1 oder 2, **dadurch gekennzeichnet, dass** vor Übernahme der die zu verschleifende Masche (10A) aufnehmenden Masche (10B) das Maschentransferelement (6) mit der zu verschleifenden Masche (10A), die frei gewordene Nadel (4) des zweiten Nadelbetts (2) und die Nadel (3) oder das Maschentransferelement (5) mit der aufnehmenden Masche (10B) durch Versatzbewegungen der Nadelbetten (1, 2) und/oder der Maschentransferelemente (5, 6) in eine gemeinsame vertikale Ebene gebracht werden.

4. Verfahren nach einem der Ansprüche 1 bis 3, **dadurch gekennzeichnet, dass** benachbarte Maschen (10A, 10B) eines auf einem Nadelbett (1) hängenden Gestrickstücks (7) miteinander verschleift werden.

5. Verfahren zum Verschleifen von gegenüberliegenden Maschen (10, 11, 12, 20, 21, 22) zweier auf unterschiedlichen Nadelbetten (V, H) hängenden Gestrickstücken (8, 9) auf einer Flachstrickmaschine mit mindestens zwei Nadelbetten (1, 2; V, H) und den Nadeln (3, 4; A∼G, NVA∼NVG; NHC∼NHE) zugeordneten, oberhalb der Nadelbetten angeordneten Maschentransferelementen (5, 6), die in Maschentransfereinrichtungen (150, 250) längs verschieblich gelagert sind, beinhaltend die Abfolge der Schritte:
- Übernahme einer zu verschleifenden Masche (20, 21, 22) einer Nadel (c, d, e) eines zweiten Nadelbetts (H) auf ein dieser Nadel (c, d, e) zugeordnetes, oberhalb des Nadelbetts angeordnetes Maschentransferelement (6),
- mit der jetzt frei gewordenen Nadel (c, d, e) des zweiten Nadelbetts (H) Übernahme der die zu verschleifende Masche (20, 21, 22) aufnehmenden Masche (10, 11, 12) von einer Nadel (C, D, E) oder einem Maschentransferelement (5) des ersten Nadelbetts (V) und Durchziehen dieser Masche durch die Schenkel der zu verschleifenden Masche (20, 21, 22) auf dem Maschentransferelement (6),
- Abwerfen der auf dem Maschentransferelement (6) befindlichen Masche.

## Claims

1. Method for forming stitch loops of a knitted item (7) or to connect knitted parts (8, 9) on a flat knitting machine with at least two needle beds (1, 2; V, H) and stitch transfer units (5, 6) arranged above the needle beds (1, 2; V, H) associated with the needles (3, 4; a to g, A to G, NVA to NVG, NHC to NHE) which are disposed to move longitudinally in stitch transfer devices (150, 250), involving the series of steps:
- the stitch loop (10A, 20, 21, 22; 200, 400) is re-hung directly from the first needle bed (1, H) to the opposite needle (4) at the second needle bed (2, V),
- this stitch (10A, 20, 21, 22; 200, 400) is taken up on a stitch transfer unit (6) associated with this needle (4, c, d, e; g) arranged above the needle bed,
- Using the now freed needle (4, c, d, e; g) at the second needle bed (2, V), the stitch (10B, 10, 11, 12; 201, 401) acquiring the stitch loop (10A, 20, 21, 22; 200, 400) is taken up by a needle (3) or by a stitch transfer unit (5) at the first needle bed (1, H) and this stitch (10B, 10, 11, 12; 201, 401) is drawn through the leg of the stitch loop (10A, 20, 21, 22; 200, 400) on the stitch transfer unit (6),
- The stitch (10A, 20, 21, 22; 200, 400) now located on the stitch transfer unit (6) is cast off.

2. Method in accordance with claim 1, **characterised in that** the freed needle (4) at the second needle bed (2) is fed through the leg of the stitch loop (10A) located on the stitch transfer unit (6), then using its needle hook (41) takes up the acquiring stitch (10B) from the needle (3) or the stitch transfer unit (5) at the first needle bed (1) and draws through the leg of the stitch loop (10A).

3. Method in accordance with claim 1 or 2, **characterised in that**, before taking up the stitch (10B) acquiring the stitch loop (10A), the stitch transfer unit (6) with the stitch loop (10A), the freed needle (4) at the second needle bed (2) and the needle (3) or the stitch transfer unit (5) with the acquiring stitch (10B) are aligned in a common vertical plane by displacement motions of the needle beds (1, 2) and/or of the stitch transfer units (5, 6).

4. Method in accordance with one of the claims 1 to 3, **characterised in that** adjacent stitches (10A, 10B) of a knitted item (7) hanging on a needle bed (1) are looped together.

5. Method for looping opposing stitches (10, 11, 12, 20, 21, 22) of two knitted items (8, 9) hanging on different needle beds (V, H) on a flat knitting machine with at least two needle beds (1, 2; V, H) and the transfer units (5, 6) associated with needles (3, 4; A to G, NVA to NVG; NHC to NHE) arranged above the needle beds, said stitch transfer devices (150, 250) being disposed to move longitudinally, involving the series of steps:
- A stitch loop (20, 21, 22) of a needle (c, d, e) at a second needle bed (H) is taken up on a stitch transfer unit (6) associated with this needle (c, d, e), arranged above the needle bed,
- Using the new freed needle (c, d, e) at the second needle bed (H), the stitch (10, 11, 12) acquiring the stitch loop (20, 21, 22) is taken up by a needle (C, D, E) or by a stitch transfer unit (5) at the first needle bed (V) and this stitch is drawn through the leg of the stitch loop (20, 21, 22) on the stitch transfer unit (6),
- The stitch located on the stitch transfer unit (6) is cast off.

## Revendications

1. Procédé pour retenir des mailles d'une pièce (7) de tricot ou pour relier des parties (8, 9) de tricot sur un métier à tricoter rectiligne ayant au moins deux fontures (1, 2, V, H) d'aiguilles et des éléments (5, 6) de transfert de maille associés aux aiguilles (3,4 ; a∼g, A∼G, NVA∼NVG, NHC∼NHE) disposés au-dessus des fontures (1,2 ; V,H) d'aiguilles et montés coulissants longitudinalement dans des dispositifs (150, 250) de transfert de maille, comportant la succession des stades :
- report direct de la maille (10A, 20, 21, 22 ; 200, 400) à retenir de la première fonture (1, H) d'aiguilles sur l'aiguille (4) opposée de la deuxième fonture (2, V) d'aiguilles,
- de là prise en charge de cette maille (10A, 20, 21, 22 ; 200, 400) sur un élément (6) de transfert de maille associé à cette aiguille (4, c, d, e, g) et disposé au-dessus de la fonture d'aiguilles,
- avec l'aiguille (4, c, d, e, g) devenue libre de la deuxième fonture (2, V) d'aiguilles prise en charge de la maille (10B, 10, 11, 12 ; 201, 401) recevant, la maille (10A, 20, 21, 22 ; 200, 400) à retenir d'une aiguille (3) ou d'un élément (5) de transfert de maille de la première fonture (1, H) d'aiguilles et passage de cette maille (10B, 10, 11, 12 ; 201, 401) dans la branche de la maille (10A, 20, 21, 22 ; 200, 400) à retenir sur l'élément (6) de transfert de maille,
- rendu de la maille (10A, 20, 21, 22 ; 200, 400) se trouvant sur l'élément (6) de transfert de maille.

2. Procédé suivant la revendication 1, **caractérisé en ce que** l'aiguille (4) devenue libre de la deuxième fonture (2) d'aiguilles est passée dans la branche de la maille (10A) à retenir se trouvant sur l'élément (6) de transfert d'aiguille, prend en charge avec son crochet (41) d'aiguille la maille (10B) à recevoir de l'aiguille (3) ou de l'élément (5) de transfert de maille de la première fonture (1) d'aiguilles et passe dans la branche de la maille (10A) à retenir.

3. Procédé suivant la revendication 1 ou 2, **caractérisé en ce qu'**avant la prise en charge de la maille (10B) recevant la maille (10A) à retenir, l'élément (6) de transfert de maille avec la maille (10A) à retenir, l'aiguille (4) devenue libre de la deuxième fonture (2) d'aiguilles et l'aiguille (3) ou l'élément (5) de transfert de maille ayant la maille (10B) de réception sont mis dans un plan vertical commun par des mouvements de décalage des fontures (1, 2) d'aiguilles et/ou des éléments (5, 6) de transfert de maille.

4. Procédé suivant l'une des revendications 1 à 3, **caractérisé en ce que** des mailles (10A, 10B) voisines d'une pièce (7) de tricot qui est pendante sur une fonture (1) d'aiguille sont retenues ensemble.

5. Procédé de retenue de mailles (10, 11, 12, 20, 21, 22) opposées de deux pièces (8, 9) de tricot qui pendent sur deux lignes (V, H) d'aiguilles différentes sur un métier à tricoter rectiligne ayant au moins deux fontures (1,2 ; V, H) d'aiguilles et des éléments (5, 6) de transfert de maille associés aux aiguilles (3,4 ; A∼G, NVA∼NVG, NHC∼NHE) et disposés au dessus des fontures d'aiguilles, éléments qui sont montés coulissants longitudinalement dans des dispositifs (150, 250) de transfert de maille, comprenant la succession des stades :
- prise en charge d'une maille (20, 21, 22) à retenir d'une aiguille (c, d, e) dans une deuxième fonture (H) d'aiguilles sur un élément (6) de transfert de maille associé à cette aiguille (c, d, e) et disposé au-dessus de la fonture d'aiguilles,
- par l'aiguille (c, d, e) devenue maintenant libre de la deuxième fonture (H) d'aiguilles, prise en charge de la maille (10, 11, 12) recevant la maille (20, 21, 22) à retenir par une aiguille (C, D, E) ou par un élément (5) de transfert de maille de la première fonture (V) d'aiguilles et passage de cette maille par la branche de la maille (20, 21, 22) à retenir sur l'élément (6) de transfert de maille,
- rendu de la maille se trouvant sur l'élément (6) de transfert de maille.
